# EUROPÄISCHE PATENTSCHRIFT

(11) **EP 1 234 784 B1**
(45) Veröffentlichungstag und Bekanntmachung des Hinweises auf die Patenterteilung: **30.11.2005**
(21) Anmeldenummer: 02002693.6
(22) Anmeldetag: 06.02.2002
(51) Int. Cl.: B65D 88/46

(54) **Vorrichtung zum Abdichten des Ringspalts zwischen einer Behälterinnenwand eines für eine Flüssigkeit bestimmten vertikalen Rundbehälters und einer Schwimmdecke**
Sealing device for the annular space between a container internal wall of a vertical cylindrical container for fluid and the floating roof
Moyen d'étanchéité pour l'espace annulaire entre la paroi interne d'un réservoir cylindriqe à parois verticales , pour liquides, et le toit flottant

(30) Priorität: 21.02.2001 DE 10108320
(43) Veröffentlichungstag der Anmeldung: 28.08.2002
(73) Patentinhaber: Ingenieurbüro Imhof GmbH, D-63165 Mühlheim (DE)
(72) Erfinder: Imhof, Heinrich, 63179 Obertshausen (DE)
(74) Vertreter: Grimm, Ekkehard

(56) Entgegenhaltungen:
- EP-A- 0 781 715
- DE-B- 1 026 239
- US-A- 2 696 930
- US-A- 2 803 371
- US-A- 3 185 335
- US-A- 3 565 279

## Beschreibung

Die vorliegende Erfindung betrifft eine Vorrichtung zum Abdichten des Ringspalts zwischen einer Behälterinnenwand eines für eine Flüssigkeit bestimmten vertikalen Rundbehälters und einer Schwimmdecke, mit einem umlaufenden, sich an die Behälterinnenwand anlegenden Dichtring, mit einer Anzahl sich in Behälterumfangsrichtung aneinanderreihende Gleit/Dichtkörper mit sich in vertikaler Richtung erstreckenden Dichtflächen, mit mindestens einer umlaufenden, den Ringspalt zwischen Dichtring und einer Außenwand der Schwimmdecke überbrückenden Dichtmembran und mit einer Vielzahl am Umfang der schwimmenden Abdeckung verteilten und an dieser befestigten Andruckeinheiten, die den variablen Ringspalt überspannen und den Dichtring jeweils mindestens an einer ersten Stelle gegen die Behälterinnenwand drücken, wobei mindestens einzelne dieser Andruckeinheiten mindestens einen Basisarm aufweisen, der schräg im Ringspalt angeordnet ist, sich zwischen Dichtring und Schwimmdecken-Außenwand erstreckt und zumindest an dem Dichtring oder der Schwimmdecken-Außenwand anliegt und dessen Winkelstellung zum Dichtring sich bei Änderung der Ringspaltweite ändert, wobei die Andrückung des Dichtrings durch mindestens ein erstes Federelement unterstützt wird und wobei das erste Federelement und der Basisarm derart miteinander verbunden sind, daß bei enger werdendem Ringspalt die Andruckkraft gegen den Dichtring erhöht wird.

Derartige Dichtungsanordnungen finden vornehmlich in baustellenseits gefertigten Großbehältern mit vertikaler Achse Verwendung, die auch als Schwimmdachtanks oder Festdachtanks bezeichnet werden. Solche Behälter besitzen eine Schwimmdecke, die von der Flüssigkeit getragen wird und die mit dem verändernden Flüssigkeitsspiegel aufsteigt oder absinkt. Die zur Abdichtung des Ringspalts zwischen Behälterwand und dem Rand der Schwimmdecke eingesetzte Dichtungsanordnungen werden von der Schwimmdecke selbst getragen. Aufgrund von Behälterovalitäten und exzentrischer Schwimmlage der Schwimmdecke können die konstruktiv geplanten Ringspaltweiten eines zentrisch schwimmenden Dachs von etwa 150 bis 300 mm zu realen Ringspaltweiten in der Praxis bei extremen Tankovalitäten und exzentrischer Schwimmlage von 500 bis 600 mm erreichen.

Die eingesetzte Dichtungsanordnung hat nicht nur die Aufgabe, den sich bei vertikaler und horizontaler Bewegung der Schwimmdecke auftretenden, veränderlichen Spalt wirkungsvoll abzudichten, sondern gleichzeitig die Schwimmdecke selbst gegenüber dem Behältermantel zu zentrieren.

Soweit in der vorliegenden Beschreibung von Schwimmdecke gesprochen wird, so sind darunter zum einen Innenschwimmdecken von Festdachtanks und zum anderen Schwimmdächer von Schwimmdachtanks zu verstehen.

Dichtungsanordnungen der betrachteten Art umfassen im wesentlichen drei Grundelemente:
- Trag- und Andruckeinheiten
- ein behälterwandseitig anliegendes, ringförmig geschlossenes Kontaktelement, z.B. in der Form von Gleitblechen
- mindestens eine, den Ringspalt zwischen Kontaktelement und Schwimmdecke überspannende, flexible Dichtungsmembran.

Aus der US-PS 2,829,795 ist eine Trag- und Andruckvorrichtung bekannt, die aus einer vierarmigen, gewichtsbelasteten Andruckschere besteht, die bei der Dichtung und Zentrierung von Schwimmdecken einsetzbar ist. Bei dieser Andruckschere erstreckt sich ein Stab von einer unteren Kante der Schwimmdecke schräg nach oben zu dem an der Behälterinnenwand anliegenden Gleitblech. Ein zweiter Stab erstreckt sich von der oberen Kante der Schwimmdecke schräg nach unten und ist an dem Kreuzungspunkt mit dem ersten Stab gelenkig verbunden. Dieser zweite Stab ist dann unter einem rechten Winkel zur Behälterachse hin abgewinkelt und trägt an seinem unteren Ende ein Gewicht, das unter Einwirkung der Schwerkraft diese Scherenanordnung spreizt und somit das Gleitblech bzw. den Dichtring an die Behälterinnenwand andrückt. Die Änderung der Andruckkräfte dieser Scherenanordnung bei enger werdendem Ringspalt verläuft stark degressiv und führt zu einer nicht befriedigenden Zentrierung der Schwimmdecke. Auch ist eine Andrückung auf der Höhe des Flüssigkeitsspiegels nicht vorgesehen. Die US-PS 2,696,930 beschreibt eine Anordnung, die mit derjenigen der US-PS 2,829,795 vergleichbar ist, bei der allerdings das Gewicht am Ende des einen Stabs fehlt; dieser Stab liegt nicht an dem Gleitblech an.

Eine weitere Dichtungsanordnung mit einzelnen Andruck- und Tragelementen ist aus der US-PS 3,565,279 bekannt. Die Teile der einzelnen Andruck- und Tragelemente sind in Form von V- oder halbkreisförmigen Blattfedern aufgebaut, die auf halber Höhe am Rand des Schwimmdachs befestigt sind; der sich vertikal erstreckende obere Federarmabschnitt ist an dem Gleit- und Dichtkörper verschraubt, während der sich nach unten erstreckende, untere Federarmabschnitt gleitend an dem Gleit- und Dichtkörper anliegt. Diese V-förmige Tragfeder kann die Anforderungen, die an eine solche Trag- und Andruckvorrichtung gestellt werden, insbesondere für große Ringspaltbreiten, nicht erfüllen; sie eignet sich im wesentlichen nur für kleine Ringspaltänderungen ausgehend von der Ringspaltbreite, für die sie ausgelegt ist. Der Kraftverlauf der einfachen Blattfeder ist bei Ringspaltverkleinerung degressiv, was zu einer ungenügenden Zentrierung der Schwimmdecke führt.

Die US-PS 3,261,496 zeigt eine Dichtanordnung, bei der die einzelnen Trag- und Andruckvorrichtungen ein Gleitblech geringer Höhe gegen die Behälterwand drücken und darüberhinaus ein Wetterblech in gewünschter Position über dem Ringspalt tragen. Diese Anordnung weist eine Art Y-förmige Feder auf. Als untere Andrückung des Gleitblechs wird eine weitere, separat angeordnete Blattfeder eingesetzt. Dieser Aufbau ist dahingehend nachteilig, daß er sehr steif ausgelegt ist und die Andruckfedern zu große Kräfte ausüben. Die Y-förmige Federkombination drückt nur gegen das obere Ende des Gleitblechs und verursacht, da sie fest mit dem Rand des Gleitblechs verbunden ist, eine Deformation des Gleitblechs bei sich verändernden Ringspaltbreiten. Der eine Arm der Federkombination, der mit einem abgewinkelten Abschnitt gleitend an der Behälterwand anliegt und mit seinem freien Ende das Wetterblech trägt, kann aufgrund der Reibung an der Behälterwand beschädigt werden und verliert dann seine Stützfunktion für das Wetterblech. Bei einem Verhaken dieses abgewinkelten Bogenstücks an der Behälterwand kann die gesamte Konstruktion zerstört werden. Weiterhin läßt diese Trag- und Andruckvorrichtung keine großen Ringspaltänderungen zu, im Bereich derer eine wirkungsvolle Abdichtung erfolgen kann.

Schließlich ist eine Dichtungsanordnung unter Anwendung einer dreiarmigen Andruckschere bekannt, wobei die Schere durch eine in ihrem Zentrum angeordnete und sich gegen einen Tragarm abstützende Schraubenbiegefeder gespannt wird. Die Andrückung des Gleitblechs in einen zweiten, unteren Bereich erfolgt durch zusätzliche, V-förmige Biegefedern. Eine solche Anordnung bildet den Oberbegriff des Anspruchs 1. Die Wirkung der relativ kleinen Schraubenfeder ist gering und die Andruckkräfte der Schere sind nur auf einen Punkt gerichtet. Der Kraftanstieg der Schraubenbiegefeder bei Spaltverkleinerung ist leicht degressiv und der Kraftverlauf der zusätzlichen Blattfeder ist stark degressiv. Hieraus folgt, daß diese Dichtungsanordnung bei relativ hohem Aufwand für das Andrucksystem keine günstige Kraftverteilung gegen den Dichtring bereitstellt.

Auch sind diverse Dichtungsanordnungen mit einarmigen und unverzweigten Blattfedern aus Federstäben und Federblechen bekannt, wobei neben geraden und gewinkelten Federarmen hakenförmige oder S-förmige sowie U-förmige Federformen angewandt werden. Alle genannten Federn weisen jedoch einen degressiven Kraftverlauf bei Ringspaltverkleinerung auf und tragen nur ungenügend zur Dachzentrierung bei. Weiterhin verfügen die relativ schlanken Federtragelemente oft über ungenügende Beul- und Knickfestigkeit, wodurch entsprechende Dichtungsvorrichtungen bei großen Spaltbreiten oder hohen Reibungskräften häufig durch Beulen oder Knicken zerstört werden.

Der Erfindung liegt die Aufgabe zugrunde, eine Vorrichtung zum Abdichten des Ringspalts der eingangs genannten Art so auszubilden, daß die vorstehend angesprochenen Nachteile vermieden werden, und die insbesondere hohe Zentrierkräfte mit progressivem Kraftanstieg bei Ringspaltverkleinerung, hoher Beul- und Knickstabilität sowie Stützfähigkeit bei großen Ringspalten, aufweisen und die unter geringen Kosten herstellbar sind.

Gelöst wird diese Aufgabe durch eine Vorrichtung zum Abdichten des Ringspalts zwischen einer Behälterinnenwand eines für eine Flüssigkeit bestimmenden Rundbehälters und einer Schwimmdecke gemäß den Merkmalen des Anspruchs 1. Die Vorrichtung ist dadurch gekennzeichnet, daß das mindestens eine erste Federelement zumindest einen Teil eines ersten Andruckarmes bildet, der den Dichtring an einer zweiten Stelle, die von der ersten Stelle beabstandet ist, gegen die Behälterwand drückt, daß der erste Andruckarm mit dem Basisarm kraftschlüssig verbunden ist und die Winkelrichtung und Länge des ersten Andruckarms derart bemessen sind, daß sich der erste Andruckarm bei allen Ringspaltweiten in Relation zu dem Basisarm in entgegengesetzter Richtung zu dem Dichtring hin erstreckt und gleitend an dem Dichtring angreift, und wobei unter Ringspaltänderung der Basisarm eine Drehbewegung in einer ersten Drehrichtung ausführt und der erste Andruckarm eine Drehbewegung in einer zweiten Drehrichtung entgegengesetzt zu der ersten Drehrichtung ausführt.

Mit einer derartigen Anordnung werden insbesondere folgende Vorteile erzielt:
- Es können hohe Zentrierungkräfte mit progressivem Kraftanstieg bei geringer Spaltverkleinerung erhalten werden.
- Die beiden Stellen, an denen der Basisarm einerseits und das mindestens erste Federelement andererseits an die Gleit- und Dichtkörper andrücken, können weit voneinander beabstandet werden, was eine ausgezeichnete Verteilung der Andruckkräfte mit sich bringt.
- Durch den Basisarm wird eine Grundstabilität und damit auch eine Beul- und Knickstabilität erreicht.
- Die Anzahl der benötigten Konstruktionselemente kann gering gehalten werden, woraus sich geringe Herstellkosten ergeben.

Als besonderer Vorteil der erfindungsgemäßen Anordnung ist hervorzuheben, daß die Feder- und Zentrierkräfte nicht nur alleine durch die sich verändernde Federspannung aufgrund einer Ringspaltverkleinerung genutzt werden, sondern auch durch die sich ändernde Stellung des Basisarms, der schräg in dem Ringspalt zwischen Schwimmdecke und Dichtring verläuft. Der Basisarm, an dem das Federelement gehalten ist, übt ein Drehmoment auf den Federarm aus, derart, daß bei kleiner werdendem Spalt die Lageveränderung des Basisarms zusätzlich den Federarm vorspannt. Die zueinander verzweigenden Elemente, d.h. der Basisarm und das erste Federelement, das zumindest ein Teil eines ersten Andruckarms bildet, erhalten bei Ringspaltverkleinerung einen unterschiedlichen Drehsinn und spannen sich gegenseitig. Die Drehmomente werden in Horizontalkräfte umgewandelt.

Weiterhin können zusätzliche Federstäbe vorgesehen und so gestaltet werden, daß diese ab einer bestimmten Ringspaltverkleinerung zusätzliche Federkräfte durch elastische bis plastische Deformation bewirken. Um die Federwirkung der Federarme zu erhöhen, können die Enden der Federstäbe unter einem bestimmten Radius eingerollt werden.

Die einzelnen Federelemente können gerade verlaufen oder auch einfach oder mehrfach abgewinkelt sein. Diese Federelemente sind jeweils mit anderen geraden oder abgewinkelten Stäben zu einer Trag- und/oder Andruckvorrichtung fest verbunden und funktional kombiniert.

In einer bevorzugten Ausgestaltung wird ein zweites Federelement vorgesehen, das zumindest einen Teil eines zweiten Andruckarms bildet, der mit dem Basisarm kraftschlüssig verbunden ist. Die Winkelrichtung und Länge des zweiten Andruckarms wird dabei derart bemessen, daß sich der zweite Andruckarm bei allen Ringspaltweiten in Relation zu dem Basisarm in entgegengesetzter Richtung zur Schwimmdecken-Außenwand hin erstreckt und an dieser angreift. Dieser Aufbau hat den Vorteil, daß hierdurch die Andruckkräfte des Basisarms auf den Dichtring auf einfache Weise erhöht werden.

Vorteilhafterweise werden ein erstes Federelement und ein zweites Federelement etwa in der Mitte der Ringspaltweite an dem Basisarm befestigt. Hierbei ergeben sich eine kompakte Bauweise und hohe Andruckkräfte bei geringen Kosten der Andruckvorrichtung.

Sowohl der erste als auch der zweite Andruckarm werden zweckmäßigerweise als Federstäbe ausgebildet.

Alternativ dazu können der erste und/oder der zweite Andruckarm einen biegesteifen Armteil und einen federnden Armteil umfassen. Durch diese Unterteilung des Andruckarms können weitere zweckmäßige Federelemente, wie Schraubenbiegefedern oder Torsionsfederstäbe, zur Anwendung kommen.

Das erste Federelement und das zweite Federelement können vereinfacht einen durchgehenden Federarm bilden, der etwa in Federarmmitte mittig an dem Basisarm befestigt ist. Ein Ende des durchgehenden Federarms stützt sich dann gegen den Dichtring ab und das andere Ende des Federarms drückt gegen die Schwimmdecken-Außenwand. Diese Anordnung bringt weitere Vorteile der Federgestaltung und Befestigung sowie Kostenvorteile.

Um die Federkräfte zu erhöhen, kann ein Querteil vorgesehen werden, das mit seiner Mitte und rechtwinklig an dem Basisarm verlaufend befestigt ist. Dieses Querteil dient als Träger, um an den beiden Enden des Querteils jeweils das erste und/oder das zweite Federelement sowie ein zu diesem ersten und/oder diesem zweiten Federelement entsprechendes weiteres erstes und/oder zweites Federelement zu befestigen. Mit dieser Anordnung werden die Federelemente, beidseitig zu dem Basisarm angeordnet, verdoppelt.

Auch der Basisarm kann als Federstab ausgelegt werden, vorausgesetzt, die Größe der Ringspaltänderungen und die Größe der zu erwartenden Vertikalkräfte ermöglichen eine sichere Dimensionierung des Basisarms.

Bei vertikaler Ausrichtung der Andruckvorrichtung und insbesondere bei Verwendung biegesteifer Basisarme kann die Andruckvorrichtung gleichzeitig zur vertikalen Abstützung der Dichtungsanordnung verwendet werden.

Bei horizontaler Ausrichtung der Andruckvorrichtung und Verwendung federnder Andruckarme setzt die Übertragung von Vertikalkräften eine stärkere Dimensionierung der Andruckfedern und eine spezielle Halterung der beweglichen Federarme voraus.

An dem Basisarm kann ein Biegeknie in Form eines U-förmigen, federnden Armteils vorgesehen werden, wobei das freie Ende des Biegeknies an dem Dichtring oder der Schwimmdecken-Außenwand befestigt wird. Ein solches Biegeknie bildet eine Art federndes, eine Federkraft auf den Dichtring ausübendes Scharnier, das sich jeweils bei enger werdendem Ringspalt spannt.

Um das Minimum der Ringspaltweite wirkungsvoll zu begrenzen, kann das freie Ende des federnden Andruckarms halbkreisförmig eingerollt werden. Der Durchmesser des Halbkreises sollte größer sein als die kleinste, angestrebte bzw. zu erwartende Ringspaltweite, damit vor Erreichen der kleinsten Ringspaltweite eine starke Zentrierkraft von dem eingerollten Federende ausgeht.

Das an dem Dichtring oder an der Schwimmdecken-Außenwand gleitend anliegende Ende des Andruckarms kann durch einen Fangbügel geführt werden, wobei ein solcher Fangbügel an dem Dichtring oder der Schwimmdecken-Außenwand befestigt wird, in einer Art und Weise, daß der Andruckarm in seiner Bewegung senkrecht zu seiner Längsachse festgelegt ist und sich in Richtung seiner Längsachse verschieben kann. Durch solche Fangbügel ist gewährleistet, daß von den Andruckarmen Vertikalkräfte zwischen Dichtring und Schwimmdecke übertragen werden können.

Der erste und der zweite Andruckarm können zwei Schenkel einer X-förmigen Anordnung bilden, wobei dann die beiden anderen Schenkel der X-förmigen Anordnung den Basisarm bilden. Darüberhinaus können in einem solchen Aufbau ein Andruckarm- und ein Basisarm-Schenkel eine V-förmige Einheit bilden, wobei die Schenkel der einen Einheit dem Dichtring zugeordnet werden und die Schenkel der anderen Einheit der Schwimmdecken-Außenwand zugeordnet werden. Derartige Anordnungen führen zu besonders kompakten und kostengünstigen Bauweisen der Andruckeinheiten.

Auch können zwei X-förmige Andruckeinheiten in ihrer Längsachse direkt hintereinander angeordnet werden, wobei die beiden an der Schwimmdecken-Außenwand benachbarten Federarme einen Verbindungssteg aufweisen und die Befestigung der beiden Andruckeinheiten mit der Schwimmdecken-Außenwand an dem Verbindungssteg erfolgt. Diese XX-förmige Anordnung eignet sich für die horizontale Anordnung im Ringspalt und erlaubt eine platzsparende Anordnung.

Weiterhin ist es möglich, zwei X-förmige Andruckeinheiten in ihrer Längsachse direkt hintereinander anzuordnen, wobei die jeweils benachbarten Federarme an der Schwimmdekken-Außenwand und an dem Dichtring je einen Verbindungssteg aufweisen und wobei die Befestigung der Andruckeinheiten mit der Schwimmdecke an dem schwimmdeckenseitigen Verbindungssteg erfolgt und der Verbindungssteg am Dichtring in einem Fangbügel geführt ist. Diese Anordnung ist dann zu bevorzugen, wenn die horizontal angeordnete Andruckeinheit vertikale Kräfte übertragen soll.

Die Federstäbe, wie sie vorstehend erwähnt sind, können aus federhartem Stahlband gefertigt werden und vorzugsweise eine Dicke zwischen 2 - 3 mm aufweisen.

Weitere Einzelheiten der Erfindung ergeben sich aus verschiedenen Beispielen, die nachfolgend anhand der Zeichnungen beschrieben werden. In den Zeichnungen zeigen
- Figur 1: einen Ausschnitt eines Rundbehälters im Bereich dessen Wand sowie einen Teil der auf dem Flüssigkeitsspiegel aufschwimmenden Schwimmdecke, gemäß einer ersten Ausführungsform einer Vorrichtung zum Abdichten des Ringspalts zwischen Behälterinnenwand und Schwimmdecke,
- Figur 2: eine weitere Vorrichtung zum Abdichten des Ringspalts entsprechend einer zweiten Ausführungsform in einer perspektivischen Ansicht,
- Figur 3: eine Darstellung, entsprechend der Figur 1, einer dritten Ausführungsform einer Vorrichtung zum Abdichten des Ringspalts,
- Figur 4: eine weitere Schnittdarstellung, die eine vierte Ausführungsform zeigt,
- Figur 5: eine wiederum perspektivische Darstellung mit einer fünften Ausführungsform,
- Figur 6: eine sechste Ausführungsform in einer Schnittdarstellung,
- Figur 7: eine siebte Ausführungsform, wobei gegenüber den Ausführungsformen in den Figuren 1 bis 6 die Trag- und Andruckteile horizontal in dem Ringspalt verlaufen,
- Figur 8: eine Ansicht auf den Ringspalt, von oben gesehen, mit horizontal im Ringspalt angeordneten, X-förmigen Andruck- und Trageinheiten gemäß einer siebten Ausführungsform, und
- Figur 9: eine Anordnung, die mit der Ausführungsform, die in Figur 8 dargestellt ist, vergleichbar ist, allerdings geringfügig modifiziert, gemäß einer achten Ausführungsform.

Eine Vorrichtung zum Abdichten des Ringspalts zwischen einer Behälterwand 2 eines Rundbehälters 1, der mit einer Flüssigkeit 3 gefüllt ist, und einer oberhalb des Flüssigkeitsspiegels, mit dem Bezugszeichen 4 bezeichnet, aufschwimmenden Schwimmdecke 5 ist in Figur 1 dargestellt. Bei dieser Schwimmdecke 5 besteht der Randbereich der Schwimmdecke aus einem typischen Ringponton, der aus einem unteren Boden 6, einem oberen Boden 7 und einer Schwimmdecken-Außenwand 8 aufgebaut ist.

Die Schwimmdecke 5 ist in Bezug auf deren Durchmesser so dimensioniert, daß zwischen der Schwimmdecken-Außenwand 8 und der Behälterwand 2 ein Ringspalt 9 verbleibt. Dieser Ringspalt 9 ist erforderlich, damit die Schwimmdecke 5 unter den unterschiedlichen Flüssigkeitsspiegeln 4 frei nach oben und nach unten schwimmen kann. Zur jeweiligen Zentrierung der Schwimmdecke 5 in den unterschiedlichen Positionen sind, in dem Ringspalt, um die vertikal ausgerichtete Schwimmdecken-Außenwand 8 verteilt, einzelne Dichtungsanordnungen, mit 10 bezeichnet, angeordnet, die einen Dichtring 11, auch als Gleitblech bezeichnet, an die Innenseite der Behälterwand 2 andrücken. Dieser Dichtring 11 liegt flach an der Innenwand des Rundbehälters 1 an.

Eine solche Dichtungsanordnung 10 umfaßt einen Tragarm oder Basisarm 12, der sich von der Mitte der Schwimmdecken-Außenwand 8 über den Ringspalt 9 schräg nach oben zu dem oberen Bereich des Gleitblechs 11 erstreckt. Dieser Basisarm 12 ist an der Schwimmdecken-Außenwand 8 und dem Gleitblech 11 mittels jeweils eines dort angeordneten Lagerbocks 13 bzw. Tragwinkels 15 sowie einer Achse 14 bzw. 16 in Form eines Balkens gehalten, wobei sich die jeweilige Achse 14, 15 in einem vertikal ausgerichteten Langloch geringfügig verschieben kann. An dem Basisarm 12 ist an einem Querteil 18 ein erster Andruckarm 17 mittels Schraubverbindung 19 befestigt. Dieser Befestigungspunkt an dem Querteil 18 befindet sich an dem unteren Ende des Basisarms 12 nahe dem Lagerbock 13. Der erste Andruckarm 17 selbst ist aus einem ersten Federelement 17a, der sich zu dem unteren Bereich des Dichtrings 11 hin erstreckt und sich dort mit einem kufenförmig gebogenen Ende 17b anlegt, sowie zwei bogenförmigen Federteilen 17c und 17d im Bereich der Schraubverbindung 19 aufgebaut. Die beiden bogenförmigen Federteile 17c und 17d bilden eine rechtsdrehende bzw. in Uhrzeigerrichtung verlaufende Schleife bzw. Eindrehung, die eine entsprechende Vorspannung des ersten Federelements 17a ausübt. Dieser erste Andruckarm 17 ist aus einem federharten Stahlband, vorzugsweise mit einer Dicke von etwa 2 mm und einer Breite von 40 bis 80 mm, hergestellt.

Wie anhand des Aufbaus der Anordnung 10 zu erkennen ist, wird bei enger werdendem Ringspalt 9, d.h. wenn sich die Schwimmdecken-Außenwand 8 näher zu der Behälterwand 2 hin bewegt, durch die veränderte Stellung des ersten Andruckarms 17 die Andruckkraft des kufenförmig gebogenen Endes 17b an dem unteren Teil des Dichtrings 11 erhöht; gleichzeitig wird aber bei Aufrichten des Basisarms 12 ein Drehmoment in den bogenförmigen Federteilen 17c und 17d erzeugt, welches über das Querteil 18 auf den Basisarm 12 übertragen wird und eine Andruckkraft gegen den Tragwinkel 15 bewirkt.

Wie anhand der Figur 1 zu erkennen ist, wird mit dieser gezeigten V-förmigen Anordnung des Basisarms 12 und des ersten Andruckarms 17 eine Andruckkraft des Gleitblechs 11 sowohl im oberen Bereich des Gleitblechs 11 als auch im unteren Bereich auf der Höhe des Flüssigkeitsspiegels 4 erhalten. Somit entsteht eine sehr einfache Gestaltung der Trag- und Andruckeinheit mit zwei Andruckbereichen am Gleitblech 11.

Da es sich bei der gezeigten Anordnung in Figur 1 um einen an seiner Oberseite offenen Rundbehälter handelt, ist der Ringspalt 9 im oberen Bereich mit einer Dichtungsmembran 20 abgedichtet, die am oberen Rand des Gleitblechs 11 mit einem Klemmprofil 21 mit einer Schraubverbindung 22 und an einem Schwimmdeckenrandwinkel 25 mit einem Klemmprofil 23 und einer Schraubverbindung 24 befestigt ist.

In Figur 2 ist eine weitere Ausführungsform einer Dichtungsanordnung, mit 30 bezeichnet, dargestellt.

Soweit in den einzelnen Ausführungsformen, wie sie nachfolgend anhand der Figuren 2 bis 9 beschrieben werden, Bauelemente und Teile eingesetzt sind, die in den jeweiligen Figuren identisch oder vergleichbar sind, werden dieselben Bezugszeichen verwendet, so daß die Ausführungen zu diesen Teilen und Elementen, die zu der einen Figur angegeben sind, auf die entsprechenden anderen Figuren übertragen werden können.

Die Dichtungsanordnung 30 der Figur 2 weist einen Basisarm 32 auf, der dem Basisarm 12 in Figur 1 entspricht und entsprechend schräg in dem Ringspalt 9 von dem unteren Bereich der Schwimmdecken-Außenwand 8 in Richtung der Behälterwand 2 verläuft. Das Gleitblech, in Figur 2 mit 31 bezeichnet, ist nur etwa der halben Höhe der Schwimmdekken-Außenwand 8 entsprechend dimensioniert. An den oberen Rand 31a, der nach innen abgewinkelt ist, schließt sich eine Dichtungsmembran 42, die an der Behälterwand 2 anliegt und durch ein Schaumstoff-Polsterelement 43 hinterfüttert und von einem Aufnahmeprofil 40 getragen wird, an. An dem oberen Rand 40a ist die Dichtungsmembran 20 mittels Klemmprofil 44 und Schraubverbindung 45 gehalten. In der Mitte des Basisarms 32 ist ein Querteil 18 angebracht, das mit jeweils einem linken und einem rechten Abschnitt gleichmäßig über den Basisarm 32, rechtwinklig dazu verlaufend, übersteht. An jedem Ende dieses Querteils 18 ist jeweils ein sich nach unten erstreckender erster Federarm 37 und ein sich nach oben erstreckender zweiter Federarm 38 angeordnet. Der jeweils eine erste Federarm 37 und der jeweils eine zweite Federarm 38 sind über eine Zwischenstück 39, einteilig ausgebildet, verbunden, wobei über dieses Zwischenstücks 39 die Befestigung an dem Querteil 19 mittels Schraubverbindungen 19 erfolgt. Die Federarme 37 und 38 kreuzen sich mit der Winkelrichtung des Basisarms 32, wobei die ersten Federarme 37 an dem Gleitblech 31 im Bereich des Flüssigkeitsniveaus 4 anliegen und das Gleitblech an die Behälterwand 2 andrücken, während die beiden Federarme 38 im oberen Bereich der Schwimmdecken-Außenwand 8 anliegen. In Figur 2 sind die beiden Abschnitte des Basisarms 32, die sich beidseitig des Querteils 18 erstrecken, mit 32a und 32b bezeichnet. Die beiden Enden des Basisarms sind, entsprechend der Ausführungsform in Figur 1, mittels Tragwinkel 15 und Achse 16 an dem Aufnahmeprofil 40 und mittels Lagerbock 13 und Achse 14 am unteren Bereich der Schwimmdecken-Außenwand 8 befestigt.

Aus der seitlichen Projektion betrachtet bilden der Basisarm 32 mit seinen beiden Abschnitten 32a und 32b sowie die Federarme 37 und 38 eine X-förmige Anordnung. Es ist erkennbar, daß dann, wenn sich der Ringspalt 9 verkleinert, der Basisarm 32 seine Winkelstellung dahingehend verändert, daß er steiler in dem Ringspalt 9 steht, wodurch eine Drehbewegung auf das Querteil 18 ausgeübt wird und die Federarme 37 und 38 ein Drehmoment erfahren und in Uhrzeigerrichtung vorgespannt werden. Gleichzeitig erfahren die Federarme 37 und 38 eine zusätzliche Spannung aufgrund des enger werdenden Ringspalts 9, so daß sie ebenfalls schräger im Ringspalt stehen. Die vergrößerte Federspannung wird wiederum über das Querteil 18 auf den Basisarm 32 übertragen. Somit werden bei Ringspaltverkleinerung alle horizontal wirksamen Reaktionskräfte an den Endpunkten der Federarme 37 und 38 und des Basisarms (32a und 32b) vergrößert und die Zentrierkräfte für die frei schwimmende Schwimmdecke 5 erhöht. Aufgrund der zweifachen Vorspann-Maßnahme - Winkeländerung des Basisarms sowie Ringspaltverkleinerung - wird ein progressiver Anstieg der Federkräfte bei Ringspaltverkleinerung erreicht.

In der dritten Ausführungsform, die in Figur 3 dargestellt ist, wird für die Dichtungsanordnung, die mit 60 bezeichnet ist, ein Basisarm 62 schräg in dem Ringspalt 9 von der Schwimmdecken-Außenwand 8 nach oben zu einem Befestigungspunkt mit Tragwinkel 15 und Achse 16 hin verlaufend eingesetzt. Das untere Ende des Basisarms 62 ist in Form einer Kufe 62c ausgebildet und wird in einem vertikal verlaufenden U-Führungsprofil 63 so geführt, daß sich die Kufe 62c in vertikaler Richtung innerhalb des U-Profils 63 verschieben kann. Mit dem Basisarm 62 ist, in etwa dessen Mitte, über eine Achse 70 (die beiden Abschnitte des Basisarms 62 beidseitig der Achse 70 sind mit 62a und 62b bezeichnet), ein stabförmiges Scherenaufhängeelement 67 gelenkig befestigt, das mit seinem oberen Ende im Bereich des oberen Rands der Schwimmdecken-Außenwand 8 an einem Lagerbock 68 mittels Achse 69 gehalten ist. Der Basisarm 62 mit seinen beiden Schenkelabschnitten 62a und 62b und das Scherenaufhängeelement 67 bilden in der seitlichen Ansicht, wie sie die Figur 3 zeigt, eine Y-förmige Anordnung. In der Mitte des Basisarms 62 zwischen den beiden Abschnitten 62a und 62b, auf der Höhe der Achse 70, ist ein Querteil 18 befestigt. Dieses Querteil steht, wie dies in der Ausführungsform der Figur 2 gezeigt ist, beidseitig des Basisarms 62 von diesem vor. An beiden Enden dieses Querteils 18 sind, über ein Zwischenstück 72, ein sich nach unten und schräg zu dem Dichtring 11 erstrekkender erster Federarm 71 und ein sich nach oben und zu der Schwimmdecken-Außenwand 8 hin erstreckender zweiter Federarm 73 befestigt, wobei in Figur 3 nur die vordere, aus den Abschnitten 71, 72 und 73 bestehende Federarmanordnung ersichtlich ist. Die jeweiligen Enden des ersten Federarms 71 und des zweiten Federarms 73 sind eingerollt bzw. als Gleitkufen ausgebildet; das eingerollte Ende des ersten Federarms 71 ist mit 71b bezeichnet. Das Prinzip dieser Scherenanordnung beruht wiederum darauf, daß bei sich veränderndem, enger werdendem Ringspalt sowohl durch die Änderung der Winkelstellung des Basisarms 62 sowie durch die Verkleinerung der Ringspaltweite 9 jeweils eine Vorspannkomponente der Federarme 71 und 73 bewirkt wird und horizontal wirksame Kräfte an allen Endpunkten der Federarme 71 und 73 und des Basisarms 62a und 62 entstehen. Das Gleitblech bzw. der Dichtring 11 wird sowohl im Bereich des Tragwinkels 15 als auch im Bereich des eingerollten Federarmteils 71b gegen die Behälterwand gedrückt. Ab einer bestimmten, minimalen Ringspaltweite 9 legt sich das freie Ende des eingerollten Federarmteils 71b gegen die Schwimmdecken-Außenwand 8 und leistet einen starken Widerstand gegen die weitere Ringspaltverkleinerung. Das eingerollte Ende 71b des Federarms 71 ersetzt damit ein anderweitig notwendiges Konstruktionsteil zur Minimum-Begrenzung des Ringspalts 9. Der Durchmesser des halbkreisförmig eingerollten Federendes 71b des Federarms 71 ist definiert größer gewählt als die kleinste, angestrebte Ringspaltweite 9. Die bei dieser dritten Ausführungsform eingesetzte Y-förmige Scherentragkonstruktion 62a, 62b, 67 ermöglicht eine geringe Bauhöhe der Trag- und Andruckeinheit.

Hierdurch wird es möglich, direkt oberhalb des Flüssigkeitsspiegels 4 zwischen dem Dichtring 11 und der Schwimmdecken-Außenwand 8 eine sich erstreckende, primäre Dichtungsmembran 74 anzuordnen, die den Zweck hat, den Dampfraum oberhalb des Flüssigkeitsspiegels 4 zu verkleinern und die Abdichtung zu verbessern.

In Figur 4 ist eine Dichtungsanordnung 90 einer vierten Ausführungsform mit einem X-förmigen Aufbau der Trag- und Andruckeinheit, in einer seitlichen Ansicht, gezeigt. Ein Basisarm 91, der in seiner Funktionsweise mit den anhand der Ausführungsformen 1 bis 3 beschriebenen Basisarmen vergleichbar ist, ist an seinen beiden Enden mit jeweils einem Biegeknie 91b und 91d versehen, mit denen er zum einen an dem Dichtring 11 (über das Biegeknie 91b) mittels Schraubverbindung 94 und andererseits an der Schwimmdecken-Außenwand 8 (Biegeknie 91d) mittels Schraubverbindung 95 fest verschraubt ist. An der unteren Verschraubung 95 ist gleichzeitig die primäre Dichtungsmembran 74, die auch in Figur 3 gezeigt ist, befestigt.

Der Basisarm 91 in Form des Blattfederstabs weist zusätzlich eine Verstärkungsfeder 92 in Form einer Aufdopplung auf, die sich im Anschluß an das Biegeknie 91b bis zu der Schraubverbindung 95 hin erstreckt. Aufgrund des wiederum vorhandenen Querteils 18 wird der Basisarm 91 in einen oberen Abschnitt 91 a und einen unteren Abschnitt 91c unterteilt. An dem Querteil 18 sind an beiden Enden jeweils ein sich nach unten erstreckender erster Federarm 97 über ein Zwischenstück 98 und ein zweiter, sich nach oben erstreckender zweiter Federarm 99 befestigt, wobei der zweite Federarm 99 ein eingerolltes Ende 99b aufweist und der erste Federarm 97 mit einer nicht näher bezeichneten Gleitkufe versehen ist. Prinzipiell entspricht dieser Aufbau der Dichtungsanordnung 90 derjenigen der dritten, in Figur 3 dargestellten Ausführungsform, allerdings ohne das Scherenaufhängungselement 67, das in der Ausführungsform der Figur 3 vorgesehen ist, um den an seinem unteren Ende nur gleitend geführten Basisarm 62 aufzuhängen. Eine Ausführungsform, wie sie in Figur 4 dargestellt ist, hat den Vorteil, daß sämtliche Tragelemente gleichzeitig Andruckkräfte erzeugen können (hieraus ergibt sich ein Kostenvorteil) und aufgrund der Biegeknieverwendung eine kompakte Bauweise auch bei großen Ringspalten möglich.ist.

Weiterhin ist in einer seitlichen Ansicht in Figur 4 eine XX-förmige Andruckeinheit, allgemein mit dem Bezugszeichen 145 bezeichnet, dargestellt, die zusätzlich eingesetzt werden kann, um einen Andruckpunkt im unteren Bereich des Dichtrings 11 zu erzielen; dieser Andruckpunkt liegt unterhalb des Flüssigkeitsspiegels 4 der in den Rundbehälter 1 eingefüllten Flüssigkeit 3. Diese XX-förmige Andruckeinheit 145 wird näher anhand der in Figur 9 dargestellten achten Ausführungsform nachfolgend noch beschrieben.

Die Dichtungsanordnung, mit 110 bezeichnet, die in Figur 5 gezeigt ist und eine fünfte Ausführungsform darstellt, ist in ihrem Aufbau und in ihrer Wirkungsweise mit der Anordnung der vierten Ausführungsform in Figur 4 vergleichbar. Während in der vierten Ausführungsform der Basisarm 91 und die jeweiligen zwei ersten Federarme 97 und die jeweiligen zweiten Federarme 99 über das Querteil 18 miteinander verbunden sind, ist in der fünften Ausführungsform der Figur 5 das Querteil 18 weggelassen. Die gesamte, X-förmige Trag- und Andruckeinheit ist aus zwei V-förmigen Teilen zusammengesetzt. Der eine, V-förmig abgewinkelte Federstab besitzt einen oberen Schenkel 111a, der den oberen Abschnitt des Basisarms bildet, und einen unteren Abschnitt 111b, der einen ersten Federarm bildet. Dieser Basisarmabschnitt 111a ist mit einem Endstück 111c über eine Schraubverbindung 114 mit dem oberen Bereich des Dichtrings 11 fest verbunden. Der untere Teil 111b des Federstabs liegt mit einem nicht näher bezeichneten Gleitschuh gleitend an dem Dichtelement 11 an.

Der zweite, V-förmig gewinkelte Federstab umfaßt einen oberen Federstababschnitt 113a, der einen zweiten Federarm, vergleichbar mit dem zweiten Federarm 73 in Figur 3 oder dem zweiten Federarm 99 in Figur 4, bildet und gleitend an der Schwimmdecken-Außenwand 8 im oberen Bereich anliegt, während der zweite Federstababschnitt 113b den unteren Teil des Basisarms bildet und über ein Biegeknie 113c und eine Schraubverbindung 95 an der Schwimmdecken-Außenwand 8 oberhalb des Flüssigkeitsniveaus 4 fest verbunden ist. Alle Teile der den Basisarm bildenden Abschnitte 111a und 113b sowie des ersten Federarms 111b und des zweiten Federarms 113a sind aus einem federharten Stahlband gefertigt. Zusätzlich ist der untere Basisarmabschnitt 113b mit einer Verstärkungsfeder 112 verstärkt; diese Verstärkungsfeder 112 erstreckt sich bis etwa zu der Mitte der oberen Basisarmabschnitts 111a. Die beiden V-förmigen Anordnungen sind über eine Verschraubung 116 zu der in Figur 5 gezeigten X-förmigen Anordnung miteinander verbunden. Die Verstärkungsfeder kann mittels einer zusätzlichen Verschraubung 115 an ihrem oberen Ende mit dem Basisarmabschnitt 111a verbunden werden, während sie, ebenfalls ein Biegeknie 112c aufweisend, gemeinsam mit dem Biegeknie 113c an dem unteren Ende über die Verschraubung 95 an der Schwimmdecken-Außenwand 8 befestigt ist. Die fünfte Ausführungsform gemäß Figur 5 bietet den Vorteil, daß durch Ineinanderschieben der V-förmigen Federstäbe eine einfache, kompakte und kostengünstige Bauweise der Trag- und Andruckeinheit möglich wird.

Eine Dichtungsanordnung gemäß einer sechsten Ausführungsform ist in Figur 6 gezeigt und allgemein mit dem Bezugszeichen 120 bezeichnet. Im Gegensatz zu den Figuren 1 bis 5 ist hier der Ausschnitt einer typischen Schwimmdecke in offener Pfannenbauweise für einen Festdachtank dargestellt. Daher fehlt der obere Boden 7 und mit dem Bezugszeichen 122 ist ein Versteifungsblech der Schwimmdecken-Außenwand 8 dargestellt. Eine derartige Schwimmdecke hat nur etwa die halbe Wandhöhe der Wand 8 gegenüber den Ausführungen der Figuren 1 bis 5. Diese sechste Ausführungsform setzt, entsprechend der fünften Ausführungsform, eine aus zwei V-förmigen gewinkelten Federstäben zusammengesetzte X-förmige Trag- und Andruckeinheit ein. Im Gegensatz zu der Ausführungsform der Figur 5 sind die jeweiligen Schenkel der abgewinkelten Federstäbe in einer anderen Art und Weise dem Basisarm sowie dem ersten und dem zweiten Federarm zugeordnet, indem die V-förmigen Anordnungen mit ihrer Öffnung entweder nach oben oder nach unten weisen. Der untere, abgewinkelte Federstab, mit dem Bezugszeichen 126 bezeichnet, bildet mit seinem einen Schenkel einen unteren, an der Schwimmdecken-Außenwand 8 anliegenden Abschnitt 126c des schräg nach oben zu dem Dichtring 11 sich hin erstrekkenden Basisarms, während der andere Schenkel des Federstabs 126 den sich schräg nach unten erstreckenden Abschnitt 126a des ersten Federarms bildet. Von dem oberen, V-förmig abgewinkelten Federstab 123 bildet der linke Schenkel 123a den oberen Abschnitt des Basisarms, während der rechte Schenkel 123c den zweiten Federarm darstellt. Dieser Abschnitt 123c ist fest über eine Schraubverbindung 125 an dem oberen Bereich der Schwimmdecken-Außenwand 8 befestigt. Der Schenkel 123a besitzt ein mit 123b bezeichnetes Biegeknie, dessen Ende mit einer Schraubverbindung 124 im oberen Bereich der Schwimmdecke 11 befestigt ist. Die beiden V-förmigen Federteile 123 und 126 sind mit Teilen der Abschnitte 123a und 126c aufeinanderliegend mittels Verschraubungen 19 verbunden. Mit 123d und 126b sind die beiden Biegeknie der V-förmig gewinkelten Federstäbe 123 und 126 bezeichnet. Diese Anordnung mit einer relativ einfachen und kostengünstigen Ausführung der Trag- und Andruckeinheit eignet sich für leichte Schwimmdekken geringer Bauhöhe.

In Figur 7 ist ebenfalls, wie in Figur 6, eine Dichtungsanordnung, bezeichnet mit dem Bezugszeichen 130, zur Anwendung an einer leichten Schwimmdecke für einen Festdachtank dargestellt. Vergleichbar mit Figur 2 besteht der an der Behälterwand 2 anliegende Dichtring aus einem im Bereich der Flüssigkeit 3 angeordneten Gleitblech 31 sowie einer darüber angeordneten Dichtungsmembran 42, die durch ein Schaumstoff-Polsterelement 43 und ein Aufnahmeprofil 40, welches über Verschraubungen 41 mit dem Gleitblech 31 verbunden ist, in vertikaler Lage gehalten wird.

Während in den Figuren 1 bis 6 die beschriebenen Trag- und Andruckeinheiten mit den Armen und Elementen vertikal ausgerichtet sind, sind in Figur 7 Trag- und Andruckeinheiten gezeigt, bei denen die einzelnen Einheiten jeweils horizontal ausgerichtet sind, mit einer die Elemente 141b und 151d umfassenden unteren, tragenden Andruckeinheit, die dem Gleitblech 31 zugeordnet ist, und zwei oberen, die Teile 131d und 141d jeweils umfassenden, tragenden Andruckeinheiten, die an dem Aufnahmeprofil 40 oben und unten befestigt sind. Diese tragenden Andruckeinheiten sind in einer Draufsicht in Figur 8 gezeigt, wobei die Darstellung in Figur 8 der unteren Andruckeinheit in Figur 7 entspricht, die zwischen Gleitblech 31 und Schwimmdecken-Außenwand 8 angeordnet ist.

Die Anordnung, wie sie die Figur 8 in der Draufsicht zeigt, umfaßt zwei X-förmige Einheiten, gebildet aus zwei W-förmig gebogenen Federstäben, wobei jede dieser Einheiten mit der Anordnung entsprechend der Figur 5 prinzipiell vergleichbar ist. Jede dieser X-förmigen Einheiten umfaßt einen aus den Schenkeln 141b und 151b zusammengesetzten Basisarm sowie einen ersten Federarm 151a und einen zweiten Federarm 141a, die mittels Schraubverbindung 156 verbunden sind. Jede W-förmige Untereinheit, zusammengesetzt jeweils aus den Teilen 151a, 151e, 151b, 151a, 151b sowie den Teilen 141b, 141a, 141d, 141a, 141b, umfaßt ein nicht näher bezeichnetes Biegeknie. Der Verbindungssteg 151e ist mit dem Gleitblech, das zur Vereinfachung der Darstellung nur in Figur 8 dargestellt und mit 31 bezeichnet ist, horizontal verschiebbar verbunden. Der Verbindungssteg 141d ist an der Schwimmdecken-Außenwand 8 mittels Verschraubung 142 befestigt. Der erste Federarm 151a weist ein eingerolltes Ende 151d auf, das in einem Fangbügel 134 geführt ist, so daß sich dieses eingerollte Federende horizontal, d.h. in der Zeichnungsebene in Figur 8, bewegen kann. Gleiches gilt für den Abschnitt 141b, der den rechten Teil des Basisarms bildet, der ebenfalls in einem solchen Fangbügel 134 geführt ist. Diese Anordnung hat nicht nur die Funktion eines Andrückens und Zentrierens, sondern trägt auch den aus den Teilen 31, 31a, 40, 42, 43 bestehenden Dichtring. Der weitere Vorteil dieser Anordnung besteht darin, daß bei geringer Höhe der Schwimmdecken-Außenwand 8 eine Vielzahl wirkungsvoller Andruckeinheiten untergebracht werden kann, wodurch eine hoch wirksame Dichtungsanordnung entsteht.

Figur 9 zeigt eine achte Ausführungsform einer Andruckeinheit, in der horizontalen Anordnung, im Ringspalt 9, vergleichbar mit Figur 8, mit zwei X-förmigen Einheiten, die allerdings keine Tragefunktion haben. Im Gegensatz zu der siebten Ausführungsform gemäß Figur 8 ist daher nur der jeweils zweite Federarm 141a, mit dem Verbindungssteg 141d an der Schwimmdecken-Außenwand 8 mittels Verschraubungen 142 fest verbunden, während der Basisarmabschnitt 141b mit einem Gleitschuh an der Schwimmdecken-Außenwand 8 anliegt. Die beiden anderen Schenkel der jeweiligen X-förmigen Einheiten, d.h. ein den zweiten Teil des Basisarms bildender Federarm 143b sowie der Schenkel 143a, der den ersten Federarm bildet, liegen mit dem eingerollten Federende 143d sowie einem nicht näher bezeichneten Gleitschuh an dem Gleitblech 31 an. Die zwei X-förmigen Einheiten sind aus zwei V-förmig und einem W-förmig abgewinkelten Federstab hergestellt und mittels der Verschraubungen 144 aneinanderliegend über einen Teilabschnitt verschraubt. Eine solche Anordnung, wie sie in Figur 9 gezeigt ist, wird dann eingesetzt, wenn mittels dieser Andruckeinheit keine Vertikalkräfte zwischen Schwimmdecke und Dichtring übertragen werden sollen, wobei die Vertikalkräfte von einem weiteren Konstruktionsteil zu übertragen sind.

In den Figuren 8 und 9 können sowohl Schwimmdächer als auch Innenschwimmdecken dargestellt sein. Die Andruckvorrichtungen der Figuren 7 und 8 mit den gezeigten Fangbügeln eigenen sich, wie bereits erwähnt wurde, nicht nur für die Andrückung des Dichtrings, sondern auch dazu, Vertikalkräfte zu übernehmen und somit den Dichtring zu tragen bzw. abzustützen.

Weiterhin sollte erwähnt werden, daß besonders wirkungsvoll im Sinne einer Emissionsreduzierung Andruckeinheiten sind, die zum einen im Bereich des Flüssigkeitsspiegels und zum anderen am oberen Ende der Abdichtung Dichtkräfte erzeugen.

Die Federanordnungen, die in den Figuren 6 und 7 gezeigt sind, eignen sich besonders zur Erzielung geringer Bauhöhen der Dichtungsanordnung, wie dies bei Innenschwimmdecken an Festdachtanks zweckmäßig ist. Innenschwimmdecken haben typische Bauhöhen von etwa 400 mm, bei Ringspaltbreiten von 200 mm. Schwimmdächer haben dagegen eine Bauhöhe von etwa 900 mm bei Ringspaltweiten, die ebenfalls im Bereich von 200 mm liegen.

## Patentansprüche

1. Vorrichtung zum Abdichten des Ringspalts zwischen einer Behälterinnenwand eines für eine Flüssigkeit bestimmten vertikalen Rundbehälters und einer Schwimmdecke, mit einem umlaufenden, sich an die Behälterinnenwand anlegenden Dichtring, mit einer Anzahl sich in Behälterumfangsrichtung aneinanderreihende Gleit/Dichtkörper mit sich in vertikaler Richtung erstreckenden Dichtflächen, mit mindestens einer umlaufenden, den Ringspalt zwischen Dichtring und einer Außenwand der Schwimmdecke überbrückenden Dichtmembran und mit einer Vielzahl am Umfang der schwimmenden Abdeckung verteilten und an dieser befestigten Andruckeinheiten, die den variablen Ringspalt überspannen und den Dichtring jeweils mindestens an einer ersten Stelle gegen die Behälterinnenwand drücken, wobei mindestens einzelne dieser Andruckeinheiten mindestens einen Basisarm aufweisen, der schräg im Ringspalt angeordnet ist, sich zwischen Dichtring und Schwimmdecken-Außenwand erstreckt und zumindest an dem Dichtring oder der Schwimmdecken-Außenwand anliegt und dessen Winkelstellung zum Dichtring sich bei Änderung der Ringspaltweite ändert, wobei die Andrückung des Dichtrings durch mindestens ein erstes Federelement unterstützt wird und wobei das erste Federelement und der Basisarm derart miteinander verbunden sind, daß bei enger werdendem Ringspalt die Andruckkraft gegen den Dichtring erhöht wird,
**dadurch gekennzeichnet,**
**daß** das mindestens eine erste Federelement (17; 37; 71; 97; 111b; 126a; 143a; 151a) zumindest einen Teil eines ersten Andruckarmes (17; 37; 71; 97; 111b; 126a; 143a; 151a) bildet, der den Dichtring (11; 31, 31a, 40, 40a, 42, 43; 31) an einer zweiten Stelle, die von der ersten Stelle beabstandet ist, gegen die Behälterwand (2) drückt,
**daß** der erste Andruckarm (17; 37; 71; 97; 111b; 126a; 143a; 151a) mit dem Basisarm (12; 32; 62; 91, 92; 111a, 112a, 112b, 113b; 123, 126; 141b, 143b; 141b, 151b) kraftschlüssig verbunden ist und die Winkelrichtung und Länge des ersten Andruckarms (17; 37; 71, 97; 111b; 126a; 143a; 151a) derart bemessen sind, daß sich der erste Andruckarm (17; 37; 71; 97; 111b; 126a; 143a; 151a) bei allen Ringspaltweiten in Relation zu dem Basisarm (12; 32; 62; 91, 92; 111a, 112a, 112b, 113b; 123, 126; 141b, 143b; 141b, 151b) in entgegengesetzter Richtung zu dem Dichtring (11; 31, 31a, 40, 40a, 42, 43; 31) hin erstreckt und gleitend an dem Dichtring angreift,
und wobei unter Ringspaltänderung der Basisarm (12; 32; 62; 91, 92; 111a, 112a, 112b, 113b; 123, 126; 141b, 143b; 141b, 151b) eine Drehbewegung in einer ersten Drehrichtung ausführt und der erste Andruckarm (17; 37; 71, 97; 111b; 126a;143a; 151a) eine Drehbewegung in einer zweiten Drehrichtung entgegengesetzt zu der ersten Drehrichtung ausführt.

2. Vorrichtung nach Anspruch 1, **dadurch gekennzeichnet, daß** ein zweites Federelement (38; 73; 99, 113a; 123c; 141b) zumindest einen Teil eines zweiten Andruckarms (38; 73; 99; 113a; 123c; 141b) bildet, der mit dem Basisarm (12; 32; 62; 91, 92; 111a, 112a, 112b, 113b; 123, 126; 141b, 143b; 141b, 151b) kraftschlüssig verbunden ist, und die Winkelrichtung und Länge des zweiten Andruckarms (38; 73; 99; 113a; 123c; 141b) derart bemessen sind, daß sich der zweite Andruckarm bei allen Ringspaltweiten in Relation zu dem Basisarm (12; 32; 62; 91, 92; 111a, 112a, 112b, 113b; 123, 126; 141b, 143b; 141b, 151b) in entgegengesetzter Richtung zur Schwimmdecken-Außenwand (8) hin erstreckt und an dieser angreift.

3. Vorrichtung nach Anspruch 1 oder 2, **dadurch gekennzeichnet, daß** der erste (17; 37; 71, 97; 111b; 126a; 143a; 151a) und/oder der zweite (38; 73; 99; 113a; 123c; 141b) Andruckarm ein Federstab ist (sind).

4. Vorrichtung nach Anspruch 1 oder 2, **dadurch gekennzeichnet, daß** der erste (17; 37; 71, 97; 111b; 126a; 143a; 151a) und/oder der zweite (38; 73; 99; 113a; 123c; 141b) Andruckarm einen biegesteifen Armteil und einen federnden Armteil umfaßt (umfassen).

5. Vorrichtung nach einem der Ansprüche 1 bis 4, **dadurch gekennzeichnet, daß** der erste Andruckarm (17; 37; 71, 97; 111b; 126a; 143a, 151a) etwa in der Mitte der Ringspaltweite an dem Basisarm (12; 32; 62; 91, 92; 111a, 112a, 112b, 113b; 123, 126; 141b, 143b; 141b, 151b) befestigt ist.

6. Vorrichtung nach einem der Ansprüche 2 bis 5, **dadurch gekennzeichnet, daß** der zweite Andruckarm (38; 73; 99; 113a; 123c; 141b) etwa in der Mitte der Ringspaltweite an dem Basisarm (12; 32; 62; 91, 92; 111a, 112a, 112b, 113b; 123, 126; 141b, 143b; 141b, 151b) befestigt ist.

7. Vorrichtung nach Anspruch 2, **dadurch gekennzeichnet, daß** das eine erste Federelement (37; 71; 97) und das zweite Federelement (38; 73; 99) einen durchgehenden Federarm (37, 38, 39; 71, 72, 73; 97, 98, 99) bilden, der etwa in Federarmmitte mittig an dem Basisarm (12; 32; 62; 91, 92; 111a, 112a, 112b, 113b, 123, 126; 141b, 143b; 141b, 151b) befestigt ist, wobei sich ein Ende des durchgehenden Federarms (37, 38, 39; 71, 72, 73; 97, 98, 99) gegen den Dichtring (11; 31, 31a, 40, 40a, 42, 43; 31) und das andere Ende des Federarms gegen die Schwimmdecken-Außenwand (8) abstützt.

8. Vorrichtung nach Anspruch 1 oder 2, **dadurch gekennzeichnet, daß** ein Querteil (18) vorgesehen ist, das mit seiner Mitte und rechtwinklig an dem Basisarm (32) befestigt ist, wobei das erste und/oder das zweite Federelement (37, 38) an dem einen Ende des Querteils (18) gehalten ist und zu diesem ersten und/oder diesem zweiten Federelement ein entsprechendes weiteres erstes und/oder zweites Federelement (37, 38) an dem anderen Ende des Querteils (18) gehalten ist.

9. Vorrichtung nach einem der Ansprüche 1 bis 8, **dadurch gekennzeichnet, daß** der Basisarm (12; 32; 62; 91, 92; 111a, 112a, 112b, 113b; 123, 126; 141b, 143b; 141b, 151b) ein Federstab ist.

10. Vorrichtung nach einem der Ansprüche 1 bis 9, **dadurch gekennzeichnet, daß** der Basisarm (91, 92; 111a, 112a, 112b, 113b; 123, 126) ein Biegeknie (91b; 91d; 112a, 113c; 123b) in Form eines U-förmigen, federnden Armteils aufweist und das freie Ende des Biegeknies an dem Dichtring (11) oder der Schwimmdecken-Außenwand (8) befestigt ist.

11. Vorrichtung nach Anspruch 3, **dadurch gekennzeichnet, daß** das freie Ende (71b; 99b; 143d; 151d) des Andruckarms (71; 99; 143a; 151a) halbkreisförmig eingerollt ist, wobei der Durchmesser des Halbkreises größer ist als die kleinste angestrebte Ringspaltweite.

12. Vorrichtung nach Anspruch 3, **dadurch gekennzeichnet, daß** das an dem Dichtring (31, 31a, 40, 40a, 42, 43; 31) oder an der Schwimmdecken-Außenwand (8) gleitend anliegende Ende des Andruckarms (131d; 141b; 151a, 151d) durch einen Fangbügel (134) geführt ist, wobei der Fangbügel (134) an dem Dichtring (31, 31a, 40, 40a, 42, 43; 31) oder der Schwimmdecken-Außenwand (8) befestigt ist, so daß der Andruckarm (131d; 141b; 151a, 151d) in seiner Bewegung senkrecht zu seiner Längsachse festgelegt ist und sich in Richtung seiner Längsachse verschieben kann.

13. Vorrichtung nach Anspruch 3, **dadurch gekennzeichnet, daß** der erste (17; 37; 71; 97; 111b; 126a; 143a; 151a) und der zweite (38; 73; 99; 113a; 123c; 141b) Andruckarm zwei Schenkel (37, 38; 71, 73; 97, 99; 111b, 113a; 126a, 123c; 143a, 141a; 151a, 141a) einer X-förmigen Anordnung bilden, wobei die beiden anderen Schenkel (32a, 32b; 62a, 62b; 91a/92a, 91c/92c; 111a/112a, 112b/113b; 123a; 126c; 143b, 141b; 151b, 141b) der X-förmigen Anordnung den Basisarm (32; 62; 91, 92; 111a, 112a, 112b, 113b; 123a, 123b, 126c; 143b, 141b; 151b, 141b) bilden.

14. Vorrichtung nach Anspruch 13, **dadurch gekennzeichnet, daß** jeweils ein Andruckarm- (111b; 113a) und ein Basisarm-Schenkel (111a, 112a; 112b, 113b) eine V-förmige Einheit (111a, 112a, 111b; 113a, 112b, 113b) bilden, wobei die Schenkel (111a, 112a; 111b) der einen Einheit dem Dichtring (11) zugeordnet sind und die Schenkel (113a; 113b, 112b) der anderen Einheit der Schwimmdecken-Außenwand (8) zugeordnet sind.

15. Vorrichtung nach Anspruch 13, **dadurch gekennzeichnet, daß** zwei X-förmige Andruckeinheiten in ihrer Längsachse direkt hintereinander angeordnet sind, wobei die beiden an der Schwimmdecken-Außenwand (8) benachbarten Federarme (141a, 141a) einen Verbindungssteg (141d) aufweisen und die Befestigung der beiden Andruckeinheiten mit der Schwimmdecken-Außenwand (8) an dem Verbindungssteg (141d) erfolgt.

16. Vorrichtung nach Anspruch 13, **dadurch gekennzeichnet, daß** zwei X-förmige Andruckeinheiten in ihrer Längsachse direkt hintereinander angeordnet sind, wobei die jeweils benachbarten Federarme/Basisarm-Schenkel (141a, 141a/151b, 151b) an der Schwimmdecken-Außenwand (8) und an dem Dichtring (31) je einen Verbindungssteg (141d; 151e) aufweisen und wobei die Befestigung der Andruckeinheiten mit der Schwimmdecke an dem schwimmdeckenseitigen Verbindungssteg (141d) erfolgt und der Verbindungssteg (151e) am Dichtring (31) in einem Fangbügel (152) geführt ist.

17. Vorrichtung nach Anspruch 3, **dadurch gekennzeichnet, daß** die Federstäbe aus federhartem Stahlband gefertigt sind und vorzugsweise eine Dicke zwischen 2 - 3 mm aufweisen.

## Claims

1. A device for sealing the annular gap between an inner tank wall of a vertical circular tank for a fluid and a floating roof, comprising a surrounding sealing ring adjoining the inner wall of the tank, a plurality of sliding/sealing bodies which are juxtaposed in the circumferential direction of the tank and include vertically extending sealing surfaces, at least one surrounding sealing membrane bridging the annular gap between sealing ring and an outer wall of the floating roof, and a plurality of press units which are distributed over the circumference of the floating cover and secured thereto and which bridge the variable annular gap and press the sealing ring at least at a first position against the inner tank wall, at least individual ones of said press units comprising at least one basic arm which is obliquely arranged in the annular gap, extends between sealing ring and outer wall of the floating roof and rests at least on the sealing ring or the outer wall of the floating roof, and whose angular position relative to the sealing ring varies upon change in the annular gap width, the pressing of the sealing ring being supported by at least a first spring element, and the first spring element and the basic arm being interconnected such that with a narrowing annular gap the pressing force on the sealing ring is increased,
**characterized in**
**that** the at least one first spring element (17; 37; 71; 97; 11b; 126a; 143a; 151a) forms at least part of a first press arm (17; 37; 71; 97; 111b; 126a; 143a; 151a) which presses the sealing ring (11; 31, 31a, 40, 40a, 42, 43; 31) against the tank wall (2) at a second position spaced apart from the first position,
**that** the first press arm (17; 37; 71; 97; 111b; 126a; 143a; 151 a) is non-positively connected to the basic arm (12; 32; 62; 91, 92; 111a, 112a, 112b, 113b; 123, 126; 141b, 143b; 141b, 151b), and angular direction and length of the first press arm (17; 37; 71, 97; 111b; 126a; 143a; 151a) are dimensioned such that the first press arm (17; 37; 71; 97; 111b; 126a; 143a; 151a) in all annular gap widths in relation to the basic arm (12; 32; 62; 91, 92; 111a, 112a, 112b, 113b; 123, 126; 141b, 143b; 141b, 151b) extends in opposite direction relative to the sealing ring (11; 31, 31a, 40, 40a, 42, 43; 31) and slidingly acts on the sealing ring,
and wherein with a change in the annular gap the basic arm (12; 32; 62; 91, 92; 111a, 112a, 112b, 113b; 123, 126; 141b, 143b; 141b, 151b) performs a rotational movement in a first direction of rotation and the first press arm (17; 37; 71, 97; 111b; 126a; 143a; 151a) performs a rotational movement in a second direction of rotation opposite to the first direction of rotation.

2. The device according to claim 1, **characterized in that** a second spring element (38; 73; 99, 113a; 123c; 141 b) forms at least part of a second press arm (38; 73; 99; 113a; 123c; 141b) which is non-positively connected to the basic arm (12, 32; 62; 91, 92; 111a, 112a, 112b, 113b; 123, 126; 141 b, 143b; 141b, 151b), and angular direction and length of the second press arm (38; 73; 99; 113a; 123c; 141b) are dimensioned such that the second press arm in all annular gap widths in relation to the basic arm (12; 32; 62; 91, 92; 111a, 112a, 112b, 113b; 123, 126; 141b, 143b; 141b, 151b) extends in opposite direction to the outer wall (8) of the floating roof and acts thereon.

3. The device according to claim 1 or 2, **characterized in that** the first (17; 37; 71, 97; 111b; 126a; 143a; 151a) and/or the second (38; 73; 99; 113a; 123c; 141 b) press arm is/are a spring bar.

4. The device according to claim 1 or 2, **characterized in that** the first (17; 37; 71, 97; 111b; 126a; 143a; 151a) and/or the second (38; 73; 99; 113a; 123c; 141b) press arm comprise(s) a rigid arm member and a resilient arm member.

5. The device according to any one of claims 1 to 4, **characterized in that** the first press arm (17; 37; 71, 97; 111b; 126a; 143a, 151a) is secured approximately in the middle of the annular gap width to the basic arm (12; 32; 62; 91, 92; 111a, 112a, 112b, 113b; 123, 126; 141b, 143b; 141b, 151b).

6. The device according to any one of claims 2 to 5, **characterized in that** the second press arm (38; 73; 99; 113a; 123c; 141b) is secured approximately in the middle of the annular gap width to the basic arm (12; 32; 62; 91, 92; 111a, 112a, 112b, 113b; 123, 126; 141b, 143b; 141b, 151b).

7. The device according to claim 2, **characterized in that** the one first spring element (37; 71; 97) and the second spring element (38; 73; 99) form a continuous spring arm (37, 38, 39; 71, 72, 73; 97, 98, 99) which is approximately secured in the spring arm center centrally to the basic arm (12; 32; 62; 91, 92; 111a, 112a, 112b, 113b, 123, 126; 141b, 143b; 141b, 151b), one end of the continuous spring arm (37, 38, 39; 71, 72, 73; 97, 98, 99) being supported on the sealing ring (11; 31, 31a, 40, 40a, 42, 43; 31) and the other end of the spring arm on the outer wall (8) of the floating roof.

8. The device according to claim 1 or 2, **characterized in that** a cross member (18) is provided which is secured with its center and at a right angle to the basic arm (32), the first and/or the second spring element (37, 38) being held on the one end of the cross member (18) and, with respect to said first and/or said second spring element, a corresponding further first and/or second spring element (37, 38) being held on the other end of the cross member (18).

9. The device according to any one of claims 1 to 8, **characterized in that** the basic arm (12; 32; 62; 91, 92; 111a, 112a, 112b, 113b; 123, 126; 141b, 143b; 141b, 151b) is a spring bar.

10. The device according to any one of claims 1 to 9, **characterized in that** the basic arm (91, 92; 111a, 112a, 112b, 113b; 123, 126) comprises a bending knee (91b; 91d; 112a, 113c; 123b) in the form of a U-shaped resilient arm member and the free end of the bending knee is secured to the sealing ring (11) or the outer wall (8) of the floating roof.

11. The device according to claim 3, **characterized in that** the free end (71b; 99b; 143d; 151d) of the press arm (71; 99; 143a; 151a) is rolled in in the form of a semicircle, the diameter of the semicircle being larger than the smallest desired annular gap width.

12. The device according to claim 3, **characterized in that** the end of the press arm (131d; 141b; 151a, 151d) which slidingly rests on the sealing ring (31, 31a, 40, 40a, 42, 43; 31) or on the outer wall (8) of the floating roof is guided by a catch (134), said catch (134) being secured to the sealing ring (31, 31a, 40, 40a, 42, 43; 31) or the outer wall (8) of the floating roof, so that the press arm (131 d; 141b; 151a, 151d) is fixed in its movement in a direction perpendicular to its longitudinal axis and can move in the direction of its longitudinal axis.

13. The device according to claim 3, **characterized in that** the first (17; 37; 71; 97; 111b; 126a; 143a; 151a) and the second (38; 73; 99; 113a; 123c; 141b) press arm form two legs (37, 38; 71, 73; 97, 99; 111b, 113a; 126a, 123c; 143a, 141a; 151a, 141a) of an X-shaped arrangement, the two other legs (32a, 32b; 62a, 62b; 91a/92a, 91c/92c; 111a/112a, 112b/113b; 123a; 126c; 143b, 141b; 151b, 141b) of the X-shaped arrangement forming the basic arm (32; 62; 91, 92; 111a, 112a, 112b, 113b; 123a, 123b, 126c; 143b, 141b; 151b, 141b).

14. The device according to claim 13, **characterized in that** a respective press-arm leg (111b; 113a) and a basic-arm leg (111a, 112a; 112b, 113b) form a V-shaped unit (111a, 112a, 111b; 113a, 112b, 113b), the legs (111a, 112a; 111b) of the one unit being assigned to the sealing ring (11) and the legs (113a; 113b, 112b) of the other unit being assigned to the outer wall (8) of the floating roof.

15. The device according to claim 13, **characterized in that** two X-shaped press units are arranged in their longitudinal axis directly one after the other, the two neighboring spring arms (141a, 141a) on the outer wall (8) of the floating roof comprising a connection web (141d) and the two press units being secured with the outer wall (8) of the floating roof to the connection web (141d).

16. The device according to claim 13, **characterized in that** two X-shaped press units are arranged in their longitudinal axis directly one after the other, the respectively neighboring spring-arm/basic-arm legs (141a, 141a/151b, 151b) on the outer wall (8) of the floating roof and on the sealing ring (31) comprising a respective connection web (141d; 151e), and the press units being secured with the floating roof to the connection web (141d) at the floating roof side, and the connection web (151e) on the sealing ring (31) being guided in a catch (152).

17. The device according to claim 3, **characterized in that** the spring bars are made from a spring-hard steel band and preferably have a thickness between 2 mm and 3 mm.

## Revendications

1. Dispositif pour l'étanchéité de la fente annulaire entre une paroi interne de récipient d'un récipient rond vertical défini pour un liquide et un toit flottant avec un joint d'étanchéité circulaire appliqué contre la paroi interne de récipient, avec un nombre de corps de glissement/d'étanchéité alignés dans la direction périphérique de récipient avec des surfaces d'étanchéité s'étendant dans la direction verticale avec au moins une membrane étanche circulaire recouvrant la fente annulaire entre l'anneau d'étanchéité et une paroi externe du toit flottant et avec un grand nombre d'unités de pression réparties et fixées sur la périphérie de la couverture flottante qui franchissent la fente annulaire variable et pressent l'anneau d'étanchéité respectivement au moins à un premier endroit contre la paroi interne de récipient, au moins certaines de ces unités de pression présentant au moins un bras de base qui est disposé incliné dans la fente annulaire, qui s'étend entre la bague d'étanchéité et la paroi externe de toit flottant et dont la position angulaire par rapport à la bague d'étanchéité se modifie avec la modification de la largeur de la fente annulaire, la pression de la bague d'étanchéité est favorisée par au moins un premier élément de ressort et le premier élément de ressort et le bras de base étant reliés ensemble de sorte que quand la fente annulaire se rétrécit, la force de pression contre la bague annulaire est augmentée,
**caractérisé en ce qu'**au moins un premier élément de ressort (17; 37; 71; 97; 111b; 126a; 143a; 151a) forme au moins une partie d'un premier bras de pression (17; 37; 71; 97; 11b; 126a; 143a, 151a) qui presse la bague d'étanchéité (11; 31, 31a, 40; 40a, 42, 43; 31) sur un second endroit qui est à distance du premier endroit contre la paroi de récipient (2),
**en ce que** le premier bras de pression ((17; 37; 71; 97; 111b; 126a; 143; 151a) est relié par adhérence de force avec le bras de base (12; 32; 62; 91; 92, 11a, 112a, 112b, 113b; 123, 126; 141b, 143b; 141b, 151b) et la direction angulaire et la longueur du premier bras de pression (17; 37; 71; 97; 111b; 126a; 143a; 151a) sont mesurées de sorte que le premier bras de pression pour toutes les largeurs de fentes annulaires en relation avec le bras de base (12; 32; 62; 91; 92, 11a, 112a, 112b, 113b; 123, 126; 141b, 143b; 141b, 151b) s'étend dans la direction opposée à la bague d'étanchéité (11; 31, 31a, 40; 40a, 42,43; 31) et s'applique par glissement contre la bague d'étanchéité,
et en modifiant la fente annulaire, l'arbre de base (12; 32; 62; 91; 92, 111a, 112a, 112b, 113b; 123, 126; 141b, 143b; 141b, 151b) effectue un mouvement de rotation dans un premier sens de rotation et le premier bras de pression (17; 37; 71; 97; 111b; 126a; 143a; 151a) effectue un mouvement de rotation dans une seconde direction de rotation opposée à la première direction de rotation.

2. Procédé selon la revendication 1, **caractérisé en ce qu'**un second élément de ressort (38; 73; 99, 113a; 123c; 141b) forme au moins une partie d'un second bras de pression (38; 73; 99, 113a; 123c; 141b), qui est relié par adhérence de force au bras de base (12; 32; 62; 91; 92, 111a, 112a, 112b, 113b; 123, 126; 141b, 143b; 141b, 151b) et la direction angulaire et la longueur du second bras de pression (38; 73; 99, 113a; 123c; 141b) sont dimensionnées de sorte que le second bras de pression s'étend pour toutes les largeurs de fente annulaire en relation avec le bras de base (12; 32; 62; 91; 92, 11a, 112a, 112b, 113b; 123, 126; 141b, 143b; 141b, 151b) dans le sens opposé à la paroi externe de toit flottant (8) et s'applique contre cette dernière.

3. Dispositif selon la revendication 1 ou 2, **caractérisé en ce que** le premier (17; 37; 71; 97; 111b; 126a; 143a; 151a) et/ou le second (38; 73; 99, 113a; 123c; 141b) bras de pression est/sont une barre ressort.

4. Dispositif selon la revendication 1 ou 2, **caractérisé en ce que** le premier (17; 37; 71; 97; 111b; 126a; 143; 151a) et/ou le second (38; 73; 99, 113a; 123c; 141b) bras de pression comprend (comprennent) une partie de bras flexible et une partie de bras ressort.

5. Dispositif selon l'une des revendications 1 à 4, **caractérisé en ce que** le premier bras de pression (17; 37; 71; 97; 111b; 126a; 143a; 151 a) est fixé à peu prés au milieu de la largeur de la fente annulaire sur le bras de base (12; 32; 62; 91; 92, 111a, 112a, 112b, 113b; 123, 126; 141b, 143b; 141b, 151b).

6. Dispositif selon l'une des revendications 2 à 5, **caractérisé en ce que** le second bras de pression (38; 73; 99, 113a; 123c; 141 b) est fixé à peu prés au milieu de la largeur de la fente annulaire sur le bras de base (12; 32; 62; 91; 92, 111a, 112a, 112b, 113b; 123, 126; 141b, 143b; 141b, 151b).

7. Dispositif selon la revendication 2, **caractérisé en ce que** un premier élément de ressort (37; 71; 91) et le second élément de ressort (38; 73; 99) forment un bras ressort continu (37, 38, 39; 71, 72, 73; 97, 98, 99) qui est fixé à peu prés au milieu du bras de ressort sur le bras de base (12; 32; 62; 91; 92, 111a, 112a, 112b, 113; 123, 126; 141b, 143b; 141b, 151b), une extrémité du bras ressort continu (37, 38, 39; 71, 72, 73; 97, 98, 99) prenant appui contre la bague annulaire (11; 31, 31a, 40; 40a, 42,43; 31) et l'autre extrémité du bras de ressort contre la paroi externe (8) du toit flottant.

8. Dispositif selon la revendication 1 ou 2, **caractérisé en ce qu'**une partie transversale (18) est prévue qui est fixée en son milieu et en angle droit sur le bras de base (32), le premier et/ou le second élément de ressort (37, 38) est maintenu sur une extrémité de la partie transversale (18) et un autre élément ressort premier et/ou second (37, 38) est maintenu sur l'autre extrémité de la partie transversale (18) par rapport au premier et/ou deuxième élément ressort (37, 38).

9. Dispositif selon l'une des revendications 1 à 8, **caractérisé en ce que** le bras de base (12; 32; 62; 91; 92, 111a, 112a, 112b, 113b; 123, 126; 141b, 143b; 141b, 151b) est une barre ressort.

10. Dispositif selon l'une des revendications 1 à 9, **caractérisé en ce que** le bras de base (91, 92; 111a, 112a, 112b, 113b; 123, 126) présente un coude de flexion (91b; 91d; 112a, 113c; 123b) sous forme d'une partie de bras flexible en forme de U et l'extrémité libre du coude flexible est fixée sur la bague d'étanchéité (11) ou la paroi externe (8) du toit flottant.

11. Dispositif selon la revendication 3, **caractérisé en ce que** l'extrémité libre (71b; 99b; 143d; 151d) du bras de pression (71; 99; 143a; 151a) est enroulé en forme de demi-cercle, le diamètre du demi-cercle étant plus grand que la plus petite largeur de fente annulaire recherchée.

12. Dispositif selon la revendication 3, **caractérisé en ce que** l'extrémité s'appliquant par glissement sur la bague d'étanchéité (31, 31a, 40; 40a, 42, 43; 31) ou sur la paroi externe (8) du toit flottant, du bras de pression (131d; 141b; 151a, 151d) est guidée par un étrier de capture (134), l'étrier de capture (134) étant fixé sur la bague d'étanchéité (31, 31a, 40; 40a, 42,43; 31) ou la paroi externe de toit flottant (8) de sorte que le bras de pression est fixé dans son déplacement perpendiculairement à un axe longitudinal et se déplace dans la direction de son axe longitudinal.

13. Dispositif selon la revendication 3, **caractérisé en ce que** le premier (17; 37; 71; 97; 111b; 126a; 143; 151a) et le second (38; 73; 99, 113a; 123c; 141b) bras de pression forment deux côtés (37, 38, 39; 71, 73; 97, 99; 111b, 113a; 126, 123c, 143a, 141a; 151a, 141a) d'une disposition en Y, les deux autres branches 32a, 32b; 62a, 62b; 91a/92a, 91c/92c; 111a/112a, 112b/113b; 123a; 126c; 143b, 141b; 151b, 141b) de la disposition en X formant le bras de base (32; 62; 91; 92, 111a, 112a, 112b, 113b; 123b, 126c; 143b; 141b, 151b, 141b).

14. Dispositif selon la revendication 13, **caractérisé en ce que** respectivement une branche de bras de pression (111b; 113a) et une branche de bras de base (111a, 112a; 112b, 113b) forme une unité en V (111a, 112a, 111b; 113a, 112b, 113b), les branches (11a, 112a, 11b) d'une unité étant associées à la bague d'étanchéité (11) et les branches (113a; 113b, 112b) de l'autre unité à la paroi externe (8) du toit flottant.

15. Dispositif selon la revendication 13, **caractérisé en ce que** deux unités de pression en forme de X sont disposées dans leur axe longitudinal directement l'une derrière l'autre, les deux bras ressort voisins (141a, 141a) sur la paroi externe (8) du toit flottant présentant une arcade de liaison (141d) et la fixation des deux unités de pression s'effectuant avec la paroi externe (8) du toit flottant sur l'arcade de liaison (141d).

16. Dispositif selon la revendication 13, **caractérisé en ce que** deux unités de pression en forme de X sont disposées dans leur axe longitudinal directement l'une derrière l'autre, les deux bras ressorts voisins/branches de bras de base (141a, 141a/151b, 151b) présentant sur la paroi externe (8) du toit flottant et sur la bague annulaire (31) respectivement une arcade de liaison (141d; 151e) et la fixation des unités de pression s'effectuant avec la paroi externe (8) du toit flottant sur l'arcade de liaison (141d) et l'arcade de liaison (151e) étant guidée sur la bague annulaire (31) dans un étrier de capture (152).

17. Dispositif selon la revendication 3, **caractérisé en ce que** les barres élastiques sont fabriquées à partir d'un feuillard d'acier non flexible et présentent de préférence une épaisseur comprise entre 2 et 3 mm.
